# EUROPÄISCHE PATENTSCHRIFT

(11) **EP 1 867 245 B1**
(45) Veröffentlichungstag und Bekanntmachung des Hinweises auf die Patenterteilung: **08.10.2008**
(21) Anmeldenummer: 07108486.7
(22) Anmeldetag: 18.05.2007
(51) Int. Cl.: A45C 11/00, H04R 25/00

(54) **Behältnis für ein Hörgerät**
Container for a hearing aid
Récipient pour un appareil auditif

(30) Priorität: 14.06.2006 DE 102006028054
(43) Veröffentlichungstag der Anmeldung: 19.12.2007
(73) Patentinhaber: Siemens Audiologische Technik GmbH, 91058 Erlangen (DE)
(72) Erfinder: Krämer, Wolfgang, 91056, Erlangen (DE)
(74) Vertreter: Maier, Daniel Oliver

(56) Entgegenhaltungen:
- EP-A- 1 411 749
- DE-U1-1202005 002 43
- FR-A1- 2 599 719

## Beschreibung

Die vorliegende Erfindung betrifft ein Etui bzw. ein Behältnis zum Aufbewahren eines Hörgeräts mit einer aus einem ersten Kunststoff gefertigten äußeren Schale und einer aus einem zweiten Kunststoff gefertigten Innenauskleidung, die an der Innenwand der äußeren Schale angebracht ist, wobei der zweite Kunststoff weicher ist als der erste Kunststoff.

Etuis für Hörgeräte kommen gebrauchsgemäß mit Cerumen (Ohrenschmalz) in Kontakt, wenn die Hörgeräte nach Gebrauch darin aufbewahrt werden. Mit den Hörgeräten werden aber auch andere Verschmutzungen wie Staub und dergleichen in das Etui eingebracht. Dies erfordert eine regelmäßige Reinigung des Etuis. Die Reinigung der Etuis kann bislang nur durch Auswischen erfolgen, was dem Anwender aufgrund weiterer körperlicher Beeinträchtigungen, die sich oftmals in höherem Alter einstellen, teilweise sehr schwer fällt. Auch sind nicht alle Bereiche der Etuis leicht erreichbar. Unter diesen Unzulänglichkeiten leidet vielfach die Hygiene.

Eine Reinigung des Etuis unter fließendem Wasser ist oftmals nicht akzeptabel, da zwischen einer Innenauskleidung und der harten Außenschale Feuchtigkeit eindringen kann, die bei Lagerung von Hörgeräten negative Auswirkungen auf die Lebensdauer und/oder Funktion der Geräte haben kann.

Beispielsweise befinden sich auf dem Markt aufklappbare Hörgeräteetuis, deren Innenauskleidung eine Art Blasebalg umfasst, der zum Niederhalten eines Hörgeräts in dem Etui dient. Beim Niederdrücken entweicht aus der Blase Luft und es wird ein definierter Druck auf das Hörgerät ausgeübt. Dies bedeutet aber auch, dass beim intensiven Spülen des Etuis Wasser in die Blase gelangen kann. Dieses Wasser lässt sich dann kaum mehr restlos aus der Blase entfernen, wodurch das Hörgerät ständig einer erhöhten Luftfeuchtigkeit oder Wasser ausgesetzt wäre. Ein weiteres Hörgeräteetui ist aus der EP 1 411 749 A bekannt.

Die Aufgabe der vorliegenden Erfindung besteht somit darin, ein Etui für ein Hörgerät vorzuschlagen, das leicht mit Wasser zu reinigen und anschließend ebenso komfortabel und wirkungsvoll zu trocknen ist.

Erfindungsgemäß wird diese Aufgabe gelöst durch ein Behältnis zum Aufbewahren eines Hörgeräts mit einer aus einem ersten Kunststoff gefertigten äußeren Schale und einer aus einem zweiten Kunststoff gefertigten Innenauskleidung, die an der Innenwand der äußeren Schale angebracht ist, wobei der zweite Kunststoff weicher ist als der erste Kunststoff. Die Innenauskleidung ist an die äußere Schale angespritzt und einer oder mehrere Niederhalter, der/die einteilig mit der Innenauskleidung gebildet sind, ragen in den Innenraum der Innenauskleidung, um das Hörgerät dort zu halten.

In vorteilhafter Weise kann ein derart konstruiertes Behältnis unter fließendem Wasser oder gar in der Spülmaschine gereinigt werden, da sich kein Wasser im Etui halten und das Hörgerät beeinträchtigen kann. Die Reinigung erfolgt somit auf einfache Art, ist leicht zu handhaben und führt zu einer verbesserten Hygiene.

Das System der Niederhalter hat auch den Vorteil, dass Hörgeräte mit dünnem Schallschlauch oder externen Hörer (z.B. für offene Versorgung) leicht fixiert werden können, ohne den dünnen Schlauch bzw. die Hörerzuleitung zu beschädigen.

Vorzugsweise sind die Niederhalter zumindest zum Teil borstenartig ausgebildet. Damit kann sanfter Druck auf das Gerät in dem Etui ausgeübt werden, der mit der Stärke der Borsten geeignet eingestellt werden kann.

Die Niederhalter können zumindest zum Teil auch lamellenförmig ausgebildet sein. Mit der Lamellenstärke lässt sich auch hier der Druck auf das aufzubewahrende Hörgerät in geeigneter Weise einstellen. Selbstverständlich sind auch Mischformen von borstenartigen, lamellenförmigen und ähnlichen Niederhaltern bzw. Niederhaltersystemen möglich.

Der zweite Kunststoff ist vorteilhafterweise gummiartig ausgebildet. Mit einer derartigen Innenauskleidung können Beschädigungen des aufzubewahrenden Hörgeräts praktisch ausgeschlossen werden.

Günstigerweise werden an die Innenauskleidung Fußabschnitte angespritzt, die durch entsprechende Fußaussparungen in der äußeren Schale nach außen vorstehen und Füße des Behältnisses bilden. Dadurch, dass der zweite Kunststoff weicher als der erste Kunststoff ist, ergibt sich damit in der Regel auch eine bessere Rutschfestigkeit der Füße im Gegensatz zu der harten Außenschale. Hierzu ist es besonders günstig, wenn der zweite Kunststoff gummiartig ist, so dass eine entsprechend hohe Griffigkeit der Füße des Behältnisses erreicht werden kann. Ein weiterer Vorteil derartiger Füße besteht darin, dass sie nicht als separate Teile an das Behältnis angebracht werden müssen, so dass der Logistik- und Montageaufwand reduziert werden kann.

Anlog zu den Füßen kann an die Innenauskleidung auch mindestens ein Griffabschnitt angespritzt sein, der durch eine entsprechende Griffaussparung in der äußeren Schale nach außen vorsteht bzw. von außen greifbar ist, und einen Griff des Behältnisses bildet. Hierdurch kann beispielsweise die Griffigkeit eines Deckels des Behältnisses erhöht werden. Wiederum sind besondere Vorteile zu erwarten, wenn der zweite Kunststoff, d. h. der Griffabschnitt, gummiartig ausgebildet ist, so dass eine entsprechend hohe Griffigkeit geboten ist. Da der Griffabschnitt auch hier einteilig mit der Innenauskleidung ausgebildet ist, ergeben sich wiederum Vorteile aufgrund des reduzierten Logistik- und Montageaufwands.

Die vorliegende Erfindung wird nun anhand der beigefügten Zeichnung näher erläutert, die ein erfindungsgemäßes Etui für ein Hörgerät zeigt.

Die nachfolgend näher geschilderten Ausführungsbeispiele stellen bevorzugte Ausführungsformen der vorliegenden Erfindung dar.

Das in der Figur wiedergegebene erfindungsgemäße Etui für ein Hörgerät besitzt einen Grundkörper 1 und einen daran schwenkbar befestigten Deckel 2. Der Grundkörper 1 besteht aus einer harten Außenschale 10 und einer gummiartigen, weichen Innenauskleidung 11. In gleicher Weise besitzt der Deckel 2 eine harte Außenschale 20 und eine darin eingefügte weiche, gummiartige Innenauskleidung 21. Die weiche Innenauskleidung 11, 21 wird im Zwei-Komponenten-Verfahren an die jeweilige harte Außenschale 10, 20 angespritzt und geht eine fugenlose Verbindung mit der jeweiligen Schale ein. Damit kann das Etui unter fließendem Wasser oder gar in der Spülmaschine gereinigt werden, da sich kein Wasser im Etui halten und das Hörgerät beeinträchtigen kann. Die Reinigung kann somit auf einfache Art und Weise erfolgen. Hierdurch lässt sich eine deutliche Verbesserung der Hygiene erzielen.

Durch die fugenlose Verbindung können Kapillareffekte verhindert werden, die gegebenenfalls dafür verantwortlich sind, dass sich Wasser über längere Zeit zwischen der Außenschale 10, 20 und der Innenauskleidung 11, 21 hält.

Die Fixierung des Hörgeräts oder der Hörgeräte im Etui erfolgt hier nicht über luftgefüllte Kissenkonstruktionen, sondern über dünne, flexible Niederhalter. In dem Beispiel von FIG 1 sind die Niederhalter als Borsten 22 ausgestaltet. Da sie aus dem gleichen nachgiebigen, gummiartigen Material wie die Innenauskleidung 21 gefertigt sind, schädigen sie das aufzubewahrende Hörgerät nicht. Vielmehr üben Sie einen sanften Druck auf das bzw. die Hörgeräte aus, so dass das bzw. die Hörgeräte in dem Etui nicht oder kaum verrutschen können.

Hierzu ist es auch günstig, wenn die Oberfläche der Innenauskleidung entsprechend rutschfest ist. Ein gummiartiges Material, das hohe Reibkräfte bedingt, ist somit für die Innenauskleidung von Vorteil. Das System von Niederhaltern hat auch den Vorteil, dass Hörgeräte mit dünnem Schallschlauch oder externem Hörer ohne Weiteres in dem Etui eingeschlossen werden können, ohne dass der dünne Schlauch bzw. die Hörerzuleitung beschädigt wird.

Das in der Figur wiedergegebene Etui besitzt ferner an den Ecken des Deckels Griffbereiche 23 und 24. Die Griffbereiche 23 und 24 bestehen in diesem Beispiel aus parallelen, kleinen, wulstartigen Streifen 25. Diese Streifen 25 ragen durch entsprechende Aussparungen in der Außenschale 20 nach außen und sind mit der Innenauskleidung 21 einteilig gespritzt. Dadurch dass sie aus einem weichen, gummiartigen und damit griffigen Material bestehen, eignen sie sich in besonderer Weise, die Griffigkeit des Deckels 2 zum Öffnen des Etuis zu erhöhen.

In gleicher Weise sind am Boden des Grundkörpers 1 Füße an die Innenauskleidung 11 angespritzt, die wiederum durch dafür vorgesehene Aussparungen der Außenschale 10 ragen. Diese gummiartigen Füße verbessern die Rutschfestigkeit des Etuis.

Grundsätzlich können die Niederhalter auch anders geformt sein, als in dem Ausführungsbeispiel der Figur dargestellt ist. So können die Niederhalter beispielsweise auch gemischt aus Borsten und Lamellen bestehen. Darüber hinaus können die Niederhalter auch in konzentrischen Kreisen angeordnet werden. Unter Umständen ist es günstig, zusätzlich oder alternativ in dem Grundkörper 1 derartige Niederhalter vorzusehen. Wesentlich ist lediglich, dass die Niederhalter flexibel sind und einteilig mit der jeweiligen Innenauskleidung 11, 21 gebildet sind.

## Patentansprüche

1. Behältnis zum Aufbewahren eines Hörgeräts mit
- einer aus einem ersten Kunststoff gefertigten äußeren Schale (10,20) und
- einer aus einem zweiten Kunststoff gefertigten Innenauskleidung (11, 21), die an der Innenwand der äußeren Schale angebracht ist, wobei der zweite Kunststoff weicher ist als der erste Kunststoff,
**dadurch gekennzeichnet, dass**
- die Innenauskleidung (11, 21) an die äußere Schale (10,20) angespritzt ist und
- einer oder mehrere Niederhalter (22), der/die einteilig mit der Innenauskleidung (11, 21) gebildet sind, in den Innenraum der Innenauskleidung ragen, um das Hörgerät dort zu halten.

2. Behältnis nach Anspruch 1, wobei die Niederhalter (22) mindestens zum Teil borstenartig ausgebildet sind.

3. Behältnis nach Anspruch 1 oder 2, wobei die Niederhalter (22) mindestens zum Teil lamellenförmig ausgebildet sind.

4. Behältnis nach einem der vorhergehenden Ansprüche, wobei der zweite Kunststoff gummiartig ist.

5. Behältnis nach einem der vorhergehenden Ansprüche, wobei an die Innenauskleidung (11,21) Fußabschnitte angespritzt sind, die durch entsprechend Fußaussparungen in der äußeren Schale (10,20) nach außen vorstehen und Füße des Behältnisses bilden.

6. Behältnis nach einem der vorhergehenden Ansprüche, wobei an die Innenauskleidung (11, 21) mindestens ein Griffabschnitt (23, 24) angespritzt ist, der durch eine entsprechende Griffaussparung in der äußeren Schale (10, 20) nach außen vorsteht und einen Griff des Behältnisses bildet.

## Claims

1. Box for storing a hearing device having
- an outer shell (10, 20) made out of a first plastic and
- an interior lining (11, 21) made out of a second plastic, said interior lining being attached to the inner wall of the outer shell, with the second plastic being softer than the first plastic,
**characterized in that**
- the interior lining (11, 21) is injected onto the outer shell (10, 20) and
- one or a number of hold-down devices (22), which is/are formed in one piece with the interior lining (11, 21), protrude into the internal space of the interior lining, in order to hold the hearing device there.

2. Box according to claim 1, with the hold-down devices (22) being designed at least partially like bristles.

3. Box according to claim 1 or 2, with the hold-down devices (22) being designed at least partially laminated.

4. Box according to one of the preceding claims, with the second plastic being rubber-like.

5. Box according to one of the preceding claims, with foot sections being injected onto the interior lining (11, 21), said foot sections protruding outwards through corresponding foot recesses in the outer shell (10, 20) and forming feet of the box.

6. Box according to one of the preceding claims, with at least one grip section (23, 24) being injected onto the interior lining (11, 21), said grip section protruding outwards through a corresponding grip recess in the outer shell (10, 20) and forming a handle of the box.

## Revendications

1. Etui de conservation d'une prothèse auditive comprenant
- une coquille ( 10, 20 ) extérieure en une première matière plastique et
- un habillage ( 11, 21 ) intérieur en une deuxième matière plastique, qui est mis sur la paroi intérieure de la coquille extérieure, la deuxième matière plastique étant plus souple que la première matière plastique,
**caractérisé en ce que**
- l'habillage ( 11, 21 ) intérieur est injecté sur la coquille ( 10, 20 ) extérieure et
- un ou plusieurs élément de maintien vers le bas ( 22 ), qui elles sont d'une seule pièce avec l'habillage ( 11, 21 ) intérieur font saillie à l'intérieur de l'habillage intérieur pour y maintenir la prothèse auditive.

2. Etui suivant la revendication 1, dans lequel les éléments de maintien vers le bas ( 22 ) sont constitués au moins en partie sous forme de soies.

3. Etui suivant la revendication 1 ou 2, dans lequel les élément de maintien vers le bas ( 22 ) sont constitués au moins en partie sous forme de lamelles.

4. Etui suivant l'une des revendications précédentes, dans lequel la deuxième matière plastique est du type du caoutchouc.

5. Etui suivant l'une des revendications précédentes, dans lequel il est injecté sur l'habillage ( 11, 21 ) intérieur des parties de pied, qui font saillie à l'extérieur par des évidements de pied correspondants dans la coquille ( 10, 20 ) extérieure et qui forme des pieds de l'étui.

6. Etui suivant l'une des revendications précédentes, dans lequel il est injecté sur l'habillage ( 11, 21 ) intérieur au moins une partie ( 23, 24 ) de préhension, qui fait saillie à l'extérieur par un évidemment de préhension correspondant de la coquille ( 120, 20 ) extérieure et qui forme un élément de préhension de l'étui.
